# EUROPÄISCHE PATENTSCHRIFT

(11) **EP 4 334 929 B1**
(45) Veröffentlichungstag und Bekanntmachung des Hinweises auf die Patenterteilung: **31.12.2025**
(21) Anmeldenummer: 22724713.7
(22) Anmeldetag: 22.04.2022
(51) Int. Cl.: G09F 3/10, G09F 3/02

(54) **FUNKTIONSETIKETT UND VERFAHREN ZUM HERSTELLEN EINES FUNKTIONSETIKETTS**
FUNCTIONAL LABEL AND METHOD FOR PRODUCING A FUNCTIONAL LABEL
ÉTIQUETTE FONCTIONNELLE ET PROCÉDÉ DE PRODUCTION D'UNE ÉTIQUETTE FONCTIONNELLE

(30) Priorität: 04.05.2021 DE 102021111468
(43) Veröffentlichungstag der Anmeldung: 13.03.2024
(73) Patentinhaber: Schreiner Group GmbH & Co. KG, 85764 Oberschleissheim (DE)
(72) Erfinder: UNGLERT, Robert, 81247 München (DE)
(74) Vertreter: Epping - Hermann - Fischer
(86) Internationale Anmeldenummer: PCT/EP2022/060672
(87) Internationale Veröffentlichungsnummer: WO 2022/233593

(56) Entgegenhaltungen:
- EP-A2- 1 453 027
- WO-A1-2020/222209
- WO-A1-97/42089
- US-A- 5 967 560

## Beschreibung

Die vorliegende Erfindung betrifft ein Verfahren zum Herstellen eines Funktionsetiketts, das auf einfache und kostengünstige Weise zu einer zuverlässigen Kennzeichnung eines Gegenstands beitragen kann. Die Erfindung betrifft außerdem ein Funktionsetikett, das insbesondere mittels eines solchen Verfahrens herstellbar ist.

Ein Etikett kann insbesondere zur Kennzeichnung oder zum Herkunftsnachweis in Bezug auf einen zu kennzeichnenden Gegenstand dienen. Zum Beispiel werden Etiketten eingesetzt, wenn es erforderlich ist, Inhaltsstoffe eines Behälters anzugeben. Dies betrifft insbesondere Behälter im pharmazeutischen und medizinischen Bereich, deren Inhaltsstoffe durch das Etikett angegeben und z. B. durch spezifische Funktionen des Etiketts auch gegen Manipulationen geschützt werden sollen.

Es ist eine Aufgabe, die der Erfindung zugrunde liegt, ein Verfahren bereitzustellen, das eine einfache und kostengünstige Herstellung eines Funktionsetiketts ermöglicht, welches zu einer zuverlässigen Kennzeichnung eines Gegenstands beitragen kann. Es ist ferner eine Aufgabe, die der Erfindung zugrunde liegt, ein entsprechendes Funktionsetikett anzugeben. Das Dokument WO97/42089A ist als nächstliegender Stand der Technik angesehen.

Die Aufgaben werden durch die Merkmale der jeweiligen unabhängigen Patentansprüche gelöst. Vorteilhafte Ausführungen und Weiterbildungen sind in den zugehörigen abhängigen Patentansprüchen angegeben.

Gemäß einem Aspekt der Erfindung umfasst ein Verfahren zum Herstellen eines Funktionsetiketts ein Bereitstellen eines Ausgangsetiketts bzw. eines Ausgangsmaterials mit einer oder mehreren Etikettenschichten, die zum Beispiel als eine oder mehrere klebende oder nichtklebende Papier- und/oder Folienschichten ausgebildet sind. Das Verfahren umfasst weiter ein Durchführen eines ersten Druckvorgangs und dadurch Ausbilden eines Drucks auf dem Ausgangsetikett mittels einer ersten Druckvorrichtung. Das Verfahren umfasst weiter ein Durchführen eines ersten Stanzvorgangs und dadurch Ausbilden einer Funktionsstanzung in dem Ausgangsetikett mittels einer ersten Stanzvorrichtung. Darüber hinaus umfasst das Verfahren ein Durchführen eines von dem ersten Druckvorgang separaten zweiten Druckvorgangs und dadurch Ausbilden eines Digitaldrucks auf dem Ausgangsetikett mittels einer zweiten Druckvorrichtung, die zum Ausbilden eines Digitaldrucks befähigt ist. Das Verfahren umfasst außerdem ein Durchführen eines von dem ersten Stanzvorgang separaten zweiten Stanzvorgangs und dadurch Ausbilden einer Formatstanzung in dem Ausgangsetikett mittels einer zweiten Stanzvorrichtung und dadurch Ausbilden des Funktionsetiketts.

Mittels des beschriebenen Verfahrens kann auf einfache und kostengünstige Weise ein Funktionsetikett hergestellt werden, welches eine zuverlässige Kennzeichnung eines Gegenstands ermöglicht. Das Verfahren realisiert einen effizienten Herstellprozess zur Fertigung von Funktionsetiketten im Hybriddruck und separaten Stanzvorgängen. Insbesondere können dabei konventionelle Druckverfahren (wie z. B. Flexodruck, Siebdruck usw.) und Digitaldruck miteinander kombiniert werden. Alternativ kann aber auch der erste Druckvorgang zum Ausbilden eines weiteren Digitaldrucks auf einer oder mehrerer Etikettenschichten des Ausgangsetiketts eingerichtet sein. Mittels des beschriebenen Verfahrens ist insbesondere kein Sortenwechsel zum Ausbilden des Funktionsetiketts erforderlich und entsprechende Herstellungskosten können gering gehalten werden.

Im Folgenden wird die Erfindung gegebenenfalls im Zusammenhang mit einem Ausgangsetikett beschrieben, wobei diesem üblicherweise das Ausgangsmaterial vorausgeht, aus dem nach einem Formatstanzen ein Ausgangsetikett oder das Funktionsetikett ausgebildet wird. Entsprechend können, sofern zutreffend, die Eigenschaften und Merkmale des Ausgangsetiketts auch auf das Ausgangsmaterial oder eine Ausgangsmaterialbahn übertragen werden, welche zum Ausbilden des Funktionsetiketts vorgesehen sind.

Gemäß einer Weiterbildung des Verfahrens umfasst das Durchführen des ersten Stanzvorgangs und Ausbilden der Funktionsstanzung ein Einbringen zumindest einer Stanzung, eines Schnitts, einer Schlitzung und/oder einer Perforation in das Ausgangsetikett und Ausbilden eines Etikettenbereichs, der relativ zu einem angrenzenden Etikettenbereich abhebbar ist, sodass ein Bügelelement aus dem Funktionsetikett herausklappbar ist. Auf diese Weise ist ein digital bedrucktes Funktionsetikett realisierbar, welches eine gezielt eingebrachte Spendeüberlappung aufweist, die das Ausbilden eines Bügels oder einer Aufhängelasche ermöglicht.

Gemäß einer weiteren Weiterbildung des Verfahrens umfasst das Durchführen des ersten Stanzvorgangs und Ausbilden der Funktionsstanzung ein Einbringen zumindest einer Stanzung, eines Schnitts, einer Schlitzung und/oder einer Perforation in das Ausgangsetikett und Ausbilden einer Schwächungszone in einem Etikettenbereich, der in Bezug auf eine vorgesehene betriebsgemäße Verwendung des Funktionsetiketts und dabei wirkender Zugkräfte vorgegeben ist. Mittels einer solch gezielt eingebrachten Schwächungszone kann zu einer verbesserten Reißfestigkeit des Funktionsetiketts beigetragen werden. Die Schwächungszone ist insbesondere in einem oder mehreren Bereichen angeordnet oder ausgebildet, welche bei einem vorgesehenen Gebrauch des Funktionsetiketts rissgefährdet wäre. Dies ist zum Beispiel in der Nähe von innenliegenden Kanten, Einkerbungen, Perforationen, Schlitzungen und/oder Stanzungen gegeben. Somit ist zum Beispiel mittels einer gezielt eingebrachten Sicherheitsstanzung eine Schwächungszone realisierbar, die Spannungsspitzen aufgrund von wirkenden Zugkräften bei einem Gebrauch des Funktionsetiketts abbauen kann.

Gemäß einer weiteren Weiterbildung des Verfahrens wird das Ausgangsetikett als mehrlagiges Etikett mit einer Mehrzahl von Etikettenschichten bereitgestellt und der erste Stanzvorgang wird so durchgeführt, dass die Funktionsstanzung in oder an einer oder mehreren, aber nicht allen Etikettenschichten durchgeführt wird. Somit umfasst zum Beispiel die Funktionsstanzung eine oder mehrere eingebrachte Öffnungen in Form von Schnitten, Schlitzen und/oder Perforationen, wobei beispielsweise eine unterste Lage des Funktionsetiketts frei von zusätzlich eingebrachten Öffnungen bleibt. Alternativ können auch sämtliche Etikettenschichten eingebrachte Öffnungen aufweisen, die insbesondere zueinander versetzt angeordnet und ausgebildet sind, sodass sie sich zum Beispiel von einer Formatstanzung unterscheiden, die sich zum Beispiel bezogen auf eine Stapelrichtung durch sämtliche Etikettenschichten erstreckt.

Die Etikettenschichten können insbesondere als jeweilige Lagen oder Abschnitte von Materialbahnen realisiert sein. Darüber hinaus können auch eine oder mehrere Klebeschichten zwischen, oberhalb oder unterhalb solcher Lagen vorhanden sein und auch als Etikettenschichten angesehen werden. Zum Beispiel werden für das Ausgangsetikett zwei Lagen bereitgestellt, die mittels der Hybridbedruckung und der Formatstanzung sowie der Funktionsstanzung bearbeitet werden und miteinander gekoppelt das Funktionsetikett ausbilden. Sind solche Ausgangslagen dann zum Beispiel miteinander verklebt, kann das Funktionsetikett als zweilagig bezeichnet werden oder auch als ein Etikett beschrieben werden, welches inklusive der Klebeschicht drei Etikettenschichten aufweist.

Gemäß einer weiteren Weiterbildung umfasst das Verfahren vorzugsweise ein Bereitstellen einer ersten Etikettenschicht und zweiten Etikettenschicht, und ein Durchführen des ersten Stanzvorgangs und Ausbilden einer Funktionsstanzung in der ersten und in der zweiten Etikettenschicht, sodass die beiden Etikettenschichten zumindest eine jeweils sie durchdringende Stanzung, Schlitzung und/oder Perforation und/oder einen durchdringenden Schnitt aufweisen. Eine solch gezielt eingebrachte Öffnung in der jeweiligen Etikettenschicht ist bezogen auf eine Haupterstreckungsebene des Funktionsetiketts und quer zu einer Stapelrichtung des Funktionsetiketts gezielt so ausgebildet, dass sie zueinander versetzt angeordnet sind.

Das Verfahren kann ferner so durchgeführt werden, dass das Ausgangsetikett als mehrlagiges Etikett mit einer Mehrzahl von Etikettenschichten bereitgestellt und der erste Stanzvorgang und das Ausbilden der Funktionsstanzung in zumindest einer der Etikettenschichten durchgeführt wird, bevor die Etikettenschichten miteinander gekoppelt werden. Anders formuliert, wird der Stanzvorgang und das Ausbilden der Funktionsstanzung in einer oder in mehreren der Etikettenschichten vorgenommen und nachfolgend werden die Etikettenschichten miteinander gekoppelt, beispielsweise verklebt. Vorzugsweise wird ferner der zweite Druckvorgang und das Ausbilden des Digitaldrucks nachfolgend zu dem ersten Stanzvorgang und dem Ausbilden der Funktionsstanzung durchgeführt. Demgemäß wird zumindest ein Stanzvorgang vor dem digitalen Druckvorgang durchgeführt.

Gemäß einer Weiterbildung des Verfahrens kann ferner eine Klebeschicht auf das Ausgangsetikett aufgebracht werden. Zusätzlich kann an einer vorgegebenen Position ein Klebeabschwächungselement in die Klebeschicht eingebracht werden, sodass nach einem Koppeln der Etikettenschichten die Klebeschicht zwischen zwei Etikettenschichten angeordnet und das Klebeabschwächungselement in einem Bereich der Funktionsstanzung platziert sind. Beispielsweise weisen die zwei Etikettenschichten jeweils eine durchdringende Stanzung auf, die in Auflage der Etikettenschichten aufeinander entlang ihrer Haupterstreckungsebene versetzt sind. Das Klebeabschwächungselement ist dann vorzugsweise zwischen diesen Stanzungen angeordnet, sodass einfaches und zuverlässiges Abheben eines Etikettenbereichs von dem darunterliegenden Etikettenbereich ermöglicht ist.

Eine erste Etikettenschicht bildet dann beispielsweise eine obere Folienlage, die mit einer unteren Folienlage verklebt ist, welche die zweite Etikettenschicht realisiert. Das Funktionsetikett weist zum Beispiel einen abhebbaren Bereich und einen fixierten Bereich auf, wobei ein Teilbereich des abhebbaren Bereichs nicht permanent klebend an einem Teilbereich des fixierten Bereichs verbunden ist. Der abhebbare Bereich und der zugehörige Teilbereich sind zum Beispiel Abschnitte der oberen Folienlage und der fixierte Teilbereich bildet einen Abschnitt der unteren Folienlage. Das Klebeabschwächungselement ist dann zum Beispiel in dem nicht permanent klebenden Teilbereich angeordnet und dient als ein Mittel zur Minderung der Klebekraft, um ein einfaches und kontrolliertes Herausklappen eines Bügels oder einer Aufhängevorrichtung auszubilden.

Der erste Druckvorgang und das Ausbilden des Drucks kann als konventioneller Druck durchgeführt werden und eine Bedruckung mit Silikonlack und/oder eine Bedruckung mit einer Klebstoffneutralisation umfassen. Alternativ oder zusätzlich kann der erste Druckvorgang und das Ausbilden des Drucks das Aufbringen eines weiteren Digitaldrucks umfassen. Insbesondere kann der zweite Druckvorgang und das Ausbilden des Digitaldrucks einen Inkjet-Druck umfassen. Sofern auch der erste Druckvorgang einen Digitaldruck umfasst, kann auch dieser auf einem Inkjet-Druck basieren. Darüber hinaus kann auch ein oder mehrere weitere Druckvorgänge durchgeführt werden, die ein Aufbringen eines Lacks und/oder einer Farbe umfassen.

Bevorzugt wird das Ausgansetikett nicht als einzelnes separates Etikett sondern als Materialbahn mit einer Vielzahl von Ausgangsetiketten bereitgestellt, die jeweils gemäß den beschriebenen Verfahrensschritten bearbeitet werden können. Dementsprechend resultiert vorzugsweise eine verarbeitete Materialbahn mit einer Vielzahl von Funktionsetiketten.

Gemäß einem weiteren Aspekt der Erfindung weist ein Funktionsetikett zumindest eine Etikettenschicht mit einer Formatstanzung und einer separaten Funktionsstanzung sowie einem ersten Druck und einem separaten zweiten Druck auf, wobei zumindest der zweite Druck als Digitaldruck ausgebildet ist. Insbesondere kann das Funktionsetikett ferner zumindest einen Schnitt, eine Schlitzung und/oder eine Perforation aufweisen, die in die zumindest eine Etikettenschicht eingebracht ist, sodass ein Etikettenbereich ausgebildet ist, der relativ zu einem angrenzenden Etikettenbereich abhebbar ist und dadurch ein Bügelelement aus dem Funktionsetikett herausklappbar ist. Alternativ oder zusätzlich kann ein Schnitt, eine Schlitzung und/oder eine Perforation in dem Funktionsetikett vorgesehen sein, sodass eine Schwächungszone in einem Etikettenbereich ausgebildet ist, der in Bezug auf eine vorgesehene betriebsgemäße Verwendung des Funktionsetiketts und dabei wirkender Zugkräfte vorgegeben platziert ist.

Das beschriebene Funktionsetikett ist insbesondere mittels eines der zuvor beschriebenen Verfahren herstellbar, sodass die beschriebenen Eigenschaften und Merkmale des Verfahrens auch für das Funktionsetikett offenbart sind und umgekehrt.

Während der zweite Druckvorgang ein Digitaldruckvorgang ist, kann in einer Ausführung des beschriebenen Herstellungsverfahrens in dem ersten Druckvorgang ein konventioneller Flexodruck durchgeführt werden. Zusätzlich zu dem Stanzvorgang der eine Formatstanzung umfasst, wird ein separater Stanzungsvorgang durchgeführt, der zum Einrichten einer vorgegebenen Funktion vorgesehen ist. Eine solche Funktion wird insbesondere durch eine oder mehrere gezielt vorgenommene Schnitte, Schlitzungen und/oder Perforationen eingerichtet.

Eine Fertigung von bahnförmigen Funktionsetiketten kann unter anderem folgende Bearbeitungsschritte in einem Herstellprozess kombinieren:
- mindestens eine Materialbahn wird bereitgestellt, welche eine Etikettenschicht des oder der Ausgangsetiketten bildet,
- mittels mindestens einer ersten Druckstation wird ein konventioneller und/oder ein Digitaldruck auf die Materialbahn aufgebracht,
- mittels mindestens einer weitere Druckstation, die im Digitaldruck arbeitet, wird ein Digitaldruck auf die Materialbahn, zum Beispiel mittels eines Inkjet-Drucks, aufgebracht,
- mindestens eine Formatstanzung wird in oder an der Materialbahn durchgeführt, um eine vorgegebene Form und/oder Kontur des Funktionsetiketts auszubilden, und
- mindestens ein weiteren Stanzvorgang wird durchgeführt, welcher insbesondere einen Stanz-, Schlitz- und/oder /Perforations-Vorgang umfasst, wobei der weitere Stanzvorgang separat von der Formatstanzung ausgeführt wird.

Vorzugsweise umfasst der Herstellprozess folgende Bearbeitungsschritte:
- mindestens werden zwei Materialbahnen, welche eine jeweilige Etikettenschicht des oder der Ausgangsetiketten bilden, wobei die mindestens eine Funktionsstanzung nicht an allen Materialbahnen, zum Beispiel nur an einer Materialbahn ausgeführt wird. Dies wird dann bevorzugt durchgeführt, bevor mindestens eine weitere Materialbahn auf dieser aufgebracht wird;
- anschließend erfolgt dann der Druckvorgang mit mindestens einer Digital-Bearbeitung

Das beschriebene Funktionsetikett ist daher mittels des Verfahrens durch die Kombination von Hybriddruck, welcher zumindest einen Digitaldruck umfasst, und zwei Stanzvorgängen herstellbar. Die zwei unterschiedlichen Stanzvorgänge umfassen die Formatstanzung, welche insbesondere einer äußeren Formgebung des Funktionsetiketts dient, und die Funktionsstanzung, die auf das Ausbilden und Bereitstellen einer Funktion gerichtet ist. Eine solche gezielt eingebrachte Funktion kann insbesondere das Erzeugen einer in dem Funktionsetikett integrierten Aufhängelasche umfassen, die bei Bedarf aus dem Funktionsetikett herausklappbar ist. Alternativ oder zusätzlich, kann eine Funktion durch das gezielte Einbringen von Öffnungen realisiert werden, welche an vorgegebenen Positionen zu einer höheren Stabilität und Reißfestigkeit des Funktionsetiketts beitragen können.

Im Folgenden sind Ausführungsbeispiele der Erfindung anhand schematischer Zeichnungen erläutert. Es zeigen:
- Figuren 1-2: Ausführungsbeispiele eines Systems zum Herstellen eines Funktionsetiketts,
- Figur 3: ein Ablaufdiagramm für ein Verfahren zum Herstellen eines Funktionsetiketts, und
- Figuren 4-7: verschiedene Ausführungsbeispiele des Funktionsetiketts nach den Figuren 1-3.

Elemente gleicher Konstruktion und Funktion sind figurenübergreifend mit den gleichen Bezugszeichen gekennzeichnet. Aus Gründen der Übersichtlichkeit sind gegebenenfalls nicht alle dargestellten Elemente in sämtlichen Figuren mit zugehörigen Bezugszeichen gekennzeichnet.

Die Figuren 1 und 2 zeigen schematisch Ausführungsmöglichkeiten für ein System zum Herstellen eines Funktionsetiketts 1, wie es zum Beispiel in den Figuren 4-7 illustriert ist. Ein entsprechendes Ablaufdiagramm für ein Verfahren zum Herstellen eines Ausführungsbeispiels des Funktionsetiketts 1 ist in Figur 3 illustriert.

Das System gemäß Figur 1 umfasst eine Druckvorrichtung 101, eine Stanzvorrichtung 102, eine Digitaldruckvorrichtung 103 und eine weitere Stanzvorrichtung 104.

In einem Schritt S1 wird eine Ausgangmaterialbahn 108 mit einer Vielzahl von zu bearbeitenden Ausgangsetiketten bereitgestellt. Die Ausgangsmaterialbahn umfasst zum Beispiel eine erste Etikettenschicht 10 und eine zweite Etikettenschicht 20.

In einem weiteren Schritt S2 erfolgt ein Durchführen eines ersten Druckvorgangs und dadurch Ausbilden eines Drucks auf der Ausgangsmaterialbahn 108 mittels der ersten Druckvorrichtung 101.

Nachfolgend wird in einem Schritt S3 ein erster Stanzvorgang durchgeführt und dadurch eine Funktionsstanzung in der Ausgangsmaterialbahn 108 mittels der ersten Stanzvorrichtung 102 ausgebildet. Eine solche Funktionsstanzung dient dem Einrichten einer Funktion des Funktionsetiketts 1 und kann zum Beispiel ein Einbringen einer Bügelstanzung 13 und/oder einer Sicherheitsstanzung 16 in der ersten Etikettenschicht 10 umfassen, die jeweils in Form eines oder mehrerer Schnitte, Schlitzungen und/oder Perforationen ausgebildet werden. Alternativ oder zusätzlich kann das Ausbilden der Funktionsstanzung auch ein Einbringen einer Bügelstanzung 23 und/oder einer Sicherheitsstanzung 26 in der zweiten Etikettenschicht 20 umfassen, die jeweils in Form eines oder mehrerer Schnitte, Schlitzungen und/oder Perforationen ausgebildet werden (s. Figuren 4-7).

Nachfolgend wird in einem Schritt S4 ein von dem ersten Druckvorgang separater zweiter Druckvorgang mittels der Digitaldruckvorrichtung 103 durchgeführt und dadurch ein Digitaldruck 14 auf der ersten Etikettenschicht 10 der Ausgangsmaterialbahn 108 ausgebildet.

In einem weiteren Schritt S5 wird dann mittels der Stanzvorrichtung 104 ein von dem ersten Stanzvorgang separater zweiter Stanzvorgang durchgeführt und dadurch eine Formatstanzung in oder an der Ausgangsmaterialbahn 108 ausgeführt und somit das Funktionsetikett 1 ausgebildet, welches in Vielzahl auf einer Materialbahn 100 positioniert werden können.

Die beschriebene Reihenfolge der Schritte S1 bis S5 kann auch variieren und muss nicht zwingend gemäß der geschilderten Sequenz durchgeführt werden. Auf diese Weise können zum Beispiel Ausführungsformen des Funktionsetiketts 1 hergestellt werden, wie sie in den Figuren 6 und 7 gezeigt sind. Das Funktionsetikett 1 weist in der ersten Etikettenschicht 10 und/oder in der zweiten Etikettenschicht 20 eine oder mehrere Sicherheitsstanzungen 16 und/oder 26 in Form von gezielt eingebrachten Schnitten und/oder Schlitzungen auf. Diese Öffnungen dienen dem Abbau von Spannungsspitzen beim Verwenden des Funktionsetiketts 1 und dabei auftretenden Zugkräften und tragen somit zu einer erhöhten Reißfestigkeit bei.

Gemäß dem System nach Figur 2 kann zum Beispiel das Funktionsetikett mit einer integrierten Aufhängevorrichtung ausgebildet werden. Zusätzlich zu den in Figur 1 illustrierten Komponenten umfasst das System nach Figur 2 eine Rückseitendruckvorrichtung 105, eine Kaschierungsvorrichtung 106 und eine Abzugsvorrichtung 107.

Zuerst erfolgt ein Einlauf einer Untermaterialbahn, welche zum Beispiel eine Materialbahn der zweiten Etikettenschicht 20 realisiert. Mittels der Druckvorrichtung 101 kann eine Bedruckung mit Silikonlack im Flexodruck durchgeführt werden. In der Rückseitendruckvorrichtung 105 wird eine Bedruckung im Rückseitendruck durchgeführt, um zum Beispiel abschnittsweise eine Klebeneutralisation oder Klebeabschwächung mittels eines Lacks (z. B. im Flexodruck) vorzunehmen. Dies kann auch als ein Auf- oder Einbringen eines Klebeabschwächungselements 21, 22 bezeichnet werden, wie es in dem Aufbau des Funktionsetiketts 1 gemäß Figur 5 illustriert ist.

In der Stanzvorrichtung 102 erfolgt das Durchführen der Funktionsstanzung, die zum Beispiel zur Realisierung einer Spendeüberlappung und/oder einer erhöhten Reißfestigkeit eines ausklappbaren Bügels dient.

Nachfolgend kann mittels der Kaschierungsvorrichtung 106 ein Aufkaschieren einer Obermaterialbahn vorgenommen werden, welche zum Beispiel in Form einer Oberfolie eine Materialbahn der ersten Etikettenschicht 10 realisiert.

In der Digitaldruckvorrichtung 103 wird die Bedruckung im Digitaldruck, insbesondere als ein Inkjet-Druck, auf der Materialbahn der ersten Etikettenschicht 10 durchgeführt. Optional kann eine zusätzliche Bedruckung mit weiteren Farben und/oder Lacken durchgeführt werden, um zum Beispiel einen Lumineszenzlack und/oder einen Nachbeschriftungslack aufzubringen.

In der Stanzvorrichtung 104 erfolgt die Formatstanzung und daraufhin in der Abzugsvorrichtung 107 ein Gitterabzug. Anschließend erfolgt eine Aufwicklung der fertiggestellten Funktionsetiketten 1 auf der Materialbahn 100.

Auf diese Weise kann die in den Figuren 4 und 5 gezeigte Ausführungsform des Funktionsetiketts 1 hergestellt werden. Zusätzlich zu den Etikettenschichten 10 und 20 sind zwei Klebeschichten 15 und 25 ausgebildet, wobei die Klebeschicht 15 die erste Etikettenschicht 10 mit der zweiten Etikettenschicht 20 verbindet. Bezogen auf die dargestellte Stapelrichtung R ist die Klebeschicht 15 zwischen den beiden Etikettenschichten 10 und 20 angeordnet und umfasst das Klebeabschwächungselement 22, welches zum Beispiel in Form eines klebeabschwächenden Lacks an einer vorgegebenen Position zwischen den zueinander versetzten Bügelstanzungen 13 und 23 der beiden Etikettenschichten 10 und 20 aufgetragen ist. Entsprechend analog kann ein weiteres Klebeabschwächungselement 21 in der Klebeschicht 25 eingebettet oder integriert sein. Die Klebeschicht 25 dient insbesondere dem einfachen und zuverlässigen Anbringen des Funktionsetiketts 1 an einem dafür vorgesehenen Gegenstand, sodass mittels des Klebeabschwächungselements 21 ein vereinfachtes Ablösen der unteren, zweiten Etikettenschicht 20 vom Gegenstand und ein Ausklappen des Bügels möglich ist, um die Aufhängevorrichtung auszubilden.

Das Funktionsetikett 1 gemäß den Figuren 4 und 5 ist daher über die beiden Etikettenschichten 10 und 20 und die Klebeschicht 15 zusammenhängend verbunden, wobei die erste Etikettenschicht 10 als Oberbahn den Digitaldruck 14 und die zweite Etikettenschicht 20 als Unterbahn einen konventionellen Druck, zum Beispiel mit einem Haftschwächer oder Silikonlack, aufweist. Insbesondere der Digitaldruck 14 ermöglicht einen komfortable und zuverlässige Bedruckung mit Bebilderungen und/oder Klischees ohne einen Maschinenwechsel zu erfordern. Darüber hinaus kann das Funktionsetikett 1 sowie die Materialbahn 100 auch ein Silikonpapier aufweisen, welches zum Beispiel als Liner die untere Klebeschicht 25 bedeckt. Somit kann die Materialbahn 100 insbesondere zwei Bahnen entsprechend der beiden Etikettenschichten 10 und 20 umfassen, die auf einer Rolle Silikonpapier aufgebracht sind.

### Bezugszeichenliste

- 1: Funktionsetikett
- 10: erste Etikettenschicht
- 11: Informationsbereich
- 12: abhebbarer Bereich
- 13: Bügelstanzung
- 14: Digitaldruck
- 15: Klebeschicht
- 16: Sicherheitsstanzung
- 20: zweite Etikettenschicht
- 21: erstes Klebeabschwächungselement
- 22: zweites Klebeabschwächungselement
- 23: Bügelstanzung
- 25: Klebeschicht
- 26: Sicherheitsstanzung
- 100: Materialbahn
- 101: Druckvorrichtung
- 102: Stanzvorrichtung
- 103: Digitaldruckvorrichtung
- 104: Stanzvorrichtung
- 105: Rückseitendruckvorrichtung
- 106: Kaschierungsvorrichtung
- 107: Abzugsvorrichtung
- 108: Ausgangsmaterialbahn / Ausgangsetikett

- R: Stapelrichtung
- S(i): Schritt eines Verfahrens zum Herstellen eines Funktionsetiketts

## Patentansprüche

1. Verfahren zum Herstellen eines Funktionsetiketts (1), umfassend:
- Bereitstellen eines Ausgangsmaterials (108) mit einer oder mehreren Etikettenschichten (10, 20),
- Durchführen eines ersten Druckvorgangs und dadurch Ausbilden eines Drucks auf dem Ausgangsmaterial (108) mittels einer ersten Druckvorrichtung (101),
- Durchführen eines ersten Stanzvorgangs und dadurch Ausbilden einer Funktionsstanzung (13, 16, 23, 26) in dem Ausgangsmaterial (108) mittels einer ersten Stanzvorrichtung (102),
- Durchführen eines von dem ersten Druckvorgang separaten zweiten Druckvorgangs und dadurch Ausbilden eines Digitaldrucks (14) auf dem Ausgangsmaterial (108) mittels einer zweiten Druckvorrichtung (103), und
- Durchführen eines von dem ersten Stanzvorgang separaten zweiten Stanzvorgangs und dadurch Ausbilden einer Formatstanzung in dem Ausgangsmaterial (108) mittels einer zweiten Stanzvorrichtung (104) und dadurch Ausbilden des Funktionsetiketts (1).

2. Verfahren nach Anspruch 1, bei dem das Durchführen des ersten Stanzvorgangs und Ausbilden der Funktionsstanzung umfasst:
Einbringen zumindest einer Stanzung, eines Schnitts, einer Schlitzung und/oder einer Perforation in das Ausgangsmaterial (108) und Ausbilden eines Etikettenbereichs (12), der relativ zu einem angrenzenden Etikettenbereich (11) abhebbar ist, sodass ein Bügelelement aus dem Funktionsetikett (1) herausklappbar ist.

3. Verfahren nach Anspruch 1 oder 2, bei dem das Durchführen des ersten Stanzvorgangs und Ausbilden der Funktionsstanzung umfasst:
Einbringen zumindest einer Stanzung, eines Schnitts, einer Schlitzung und/oder einer Perforation in das Ausgangsmaterial (108) und Ausbilden einer Schwächungszone (16, 26) in einem Etikettenbereich, der in Bezug auf eine vorgesehene betriebsgemäße Verwendung des Funktionsetiketts (1) und dabei wirkender Zugkräfte vorgegeben ist.

4. Verfahren nach einem der vorhergehenden Ansprüche, bei dem das Ausgangsmaterial (108) als mehrlagiges Etikett mit einer Mehrzahl von Etikettenschichten (10, 20) bereitgestellt und der erste Stanzvorgang so durchgeführt wird, dass die Funktionsstanzung (13, 16, 23, 26) in oder an einer oder mehreren, aber nicht allen Etikettenschichten durchgeführt wird.

5. Verfahren nach einem der vorhergehenden Ansprüche, umfassend:
- Bereitstellen einer ersten Etikettenschicht (10) und zweiten Etikettenschicht (20), und
- Durchführen des ersten Stanzvorgangs und Ausbilden einer Funktionsstanzung in der ersten und in der zweiten Etikettenschicht (10, 20), sodass die erste und die zweite Etikettenschicht (10, 20) jeweils zumindest eine Stanzung, einen Schnitt, eine Schlitzung und/oder eine Perforation (13, 16, 23, 26) aufweisen, die die jeweilige Etikettenschicht (10, 20) durchdringt und die bezogen auf eine Haupterstreckungsebene des Funktionsetiketts (1) und quer zu einer Stapelrichtung (R) des Funktionsetiketts (1) zueinander versetzt ausgebildet sind.

6. Verfahren nach einem der vorhergehenden Ansprüche, bei dem das Ausgangsmaterial (108) als mehrlagiges Etikett mit einer Mehrzahl von Etikettenschichten (10, 20) bereitgestellt und der erste Stanzvorgang und das Ausbilden der Funktionsstanzung (13, 16, 23, 26) in zumindest einer der Etikettenschichten (10, 20) durchgeführt wird und nachfolgend die Etikettenschichten (10, 20) miteinander gekoppelt werden.

7. Verfahren nach einem der vorhergehenden Ansprüche, umfassend:
Ausbilden einer Klebeschicht (15) und Einbringen eines Klebeabschwächungselements (22) in die Klebeschicht (15), sodass die Klebeschicht (15) nach einem Koppeln von Etikettenschichten (10, 20) miteinander zwischen zwei Etikettenschichten (10, 20) und das Klebeabschwächungselement (22) ferner in einem Bereich der Funktionsstanzung (13, 16, 23, 26) angeordnet sind.

8. Verfahren nach einem der vorhergehenden Ansprüche, bei dem der zweite Druckvorgang und das Ausbilden des Digitaldrucks (14) nachfolgend zu dem ersten Stanzvorgang und dem Ausbilden der Funktionsstanzung (13, 16, 23, 26) durchgeführt wird.

9. Verfahren nach einem der vorhergehenden Ansprüche, bei dem der erste Druckvorgang und das Ausbilden des Drucks eine Bedruckung mit Silikonlack und/oder eine Bedruckung mit einer Klebstoffneutralisation umfasst.

10. Verfahren nach einem der vorhergehenden Ansprüche, bei dem der erste Druckvorgang und das Ausbilden des Drucks das Aufbringen eines weiteren Digitaldrucks umfasst.

11. Verfahren nach einem der vorhergehenden Ansprüche, bei dem der zweite Druckvorgang und das Ausbilden des Digitaldrucks (14) einen Inkjet-Druck umfasst.

12. Verfahren nach einem der vorhergehenden Ansprüche, umfassend:
Durchführen eines weiteren Druckvorgangs und Aufbringen eines Lacks und/oder einer Farbe.

13. Verfahren nach einem der vorhergehenden Ansprüche, bei dem das Ausgangsmaterial (108) in Form einer Ausgangsmaterialbahn bereitgestellt und die jeweiligen Verfahrensschritte mehrfach durchgeführt werden, um eine Vielzahl von Funktionsetiketten auszubilden.

14. Verwendungsverfahren des Herstellungsverfahrens nach Anspruch 1 zur Herstellung eines Funktionsetiketts aufweisend:
zumindest eine Etikettenschicht (10, 20) mit einer Formatstanzung und einer separaten Funktionsstanzung (13, 16, 23, 26) und einem ersten Druck und einem separaten zweiten Druck, wobei zumindest der zweite Druck als Digitaldruck (14) ausgebildet ist, wobei das Funktionsetikett (1) zumindest einen Schnitt, eine Schlitzung und/oder eine Perforation aufweist, die in die zumindest eine Etikettenschicht (10, 20) eingebracht ist, sodass ein Etikettenbereich (12) ausgebildet ist, der relativ zu einem angrenzenden Etikettenbereich (11) abhebbar ist und dadurch ein Bügelelement aus dem Funktionsetikett (1) herausklappbar ist, und sodass eine Schwächungszone (16, 26) in einem Etikettenbereich ausgebildet ist, der in Bezug auf eine vorgesehene betriebsgemäße Verwendung des Funktionsetiketts (1) und dabei wirkender Zugkräfte vorgegeben ist.

## Claims

1. Method for producing a functional label (1), comprising:
- providing a starting material (108) having one or more label layers (10, 20),
- performing a first printing operation and thereby forming a print on the starting material (108) by means of a first printing device (101),
- performing a first punching operation and thereby forming a functional punching (13, 16, 23, 26) in the starting material (108) by means of a first punching device (102),
- performing a second printing operation separate from the first printing operation and thereby forming a digital print (14) on the starting material (108) by means of a second printing device (103), and
- performing a second punching operation separate from the first punching operation and thereby forming a format punching in the starting material (108) by means of a second punching device (104) and thereby forming the functional label (1).

2. The method according to claim 1, in which performing the first punching operation and forming the functional punching comprises:
making at least one punching, cut, slit, and/or perforation in the starting material (108) and forming a label portion (12) that can be peeled off relative to an adjacent label portion (11) so that a bracket element can be folded out of the functional label (1).

3. The method according to claim 1 or 2, in which performing the first punching operation and forming the functional punching comprises:
making at least one punching, cut, slit, and/or perforation in the starting material (108) and forming a weakening zone (16, 26) in a label portion that is predetermined with respect to an intended operational use of the functional label (1) and tensile forces acting hereby.

4. The method according to any one of the preceding claims, in which the starting material (108) is provided as a multilayer label comprising a plurality of label layers (10, 20), and the first punching operation is performed in such a way that the functional punching (13, 16, 23, 26) is performed in or on one or more, but not all, label layers.

5. The method according to any one of the preceding claims, comprising:
- providing a first label layer (10) and a second label layer (20), and
- performing the first punching operation and forming a functional punching in the first and second label layers (10, 20) so that the first and second label layers (10, 20) each comprise at least one punching, cut, slit, and/or perforation (13, 16, 23, 26) penetrating the respective label layer (10, 20) and being formed so as to be offset relative to each other with respect to a main extension plane of the functional label (1) and transverse to a stacking direction (R) of the functional label (1).

6. The method according to any one of the preceding claims, in which the starting material (108) is provided as a multilayer label comprising a plurality of label layers (10, 20), the first punching operation and the formation of the functional punching (13, 16, 23, 26) being performed in at least one of the label layers (10, 20) and the label layers (10, 20) being subsequently coupled to one another.

7. The method according to any one of the preceding claims, comprising:
forming an adhesive layer (15) and creating an adhesive weakening element (22) in the adhesive layer (15) such that the adhesive layer (15), after label layers (10, 20) have been coupled to one another, is arranged between two label layers (10, 20) and the adhesive weakening element (22) is further arranged in an area of the functional punching (13, 16, 23, 26).

8. The method according to any one of the preceding claims, in which the second printing operation and the formation of the digital print (14) are performed subsequently to the first punching operation and the formation of the functional punching (13, 16, 23, 26).

9. The method according to any one of the preceding claims, in which the first printing operation and the formation of the print comprise printing with silicone varnish and/or printing with an adhesive neutralizer.

10. The method according to any one of the preceding claims, in which the first printing operation and the formation of the print comprise the application of a further digital print.

11. The method according to any one of the preceding claims, in which the second printing operation and the formation of the digital print (14) comprise inkjet printing.

12. The method according to any one of the preceding claims, comprising:
performing a further printing operation and applying a varnish and/or ink.

13. The method according to any one of the preceding claims, in which the starting material (108) is provided in the form of a starting material web and the respective method steps are performed multiple times in order to form a plurality of functional labels.

14. A method of using of the production method according to claim 1 for producing a functional label, comprising:
at least one label layer (10, 20) comprising a format punching and a separate functional punching (13, 16, 23, 26) as well as a first print and a separate second print, wherein at least the second print is made as a digital print (14), wherein the functional label (1) comprises at least one cut, slit, and/or perforation made in the at least one label layer (10, 20) so that a label portion (12) is formed which can be peeled off relative to an adjacent label portion (11), thereby allowing a bracket element to be folded out of the functional label (1), and so that a weakening zone (16, 26) is formed in a label portion that is predetermined with respect to an intended operational use of the functional label (1) and tensile forces acting hereby.

## Revendications

1. Procédé de production d'une étiquette fonctionnelle (1), comprenant :
- la fourniture d'un matériau de base (108) comprenant une ou plusieurs couches d'étiquette (10, 20),
- la réalisation d'une première opération d'impression et ainsi la formation d'une impression sur le matériau de base (108) à l'aide d'un premier dispositif d'impression (101),
- la réalisation d'une première opération de poinçonnage et ainsi la formation d'un poinçonnage fonctionnel (13, 16, 23, 26) dans le matériau de base (108) au moyen d'un premier dispositif de poinçonnage (102),
- la réalisation d'une deuxième opération d'impression distincte de la première opération d'impression et ainsi la formation d'une impression numérique (14) sur le matériau de base (108) à l'aide d'un deuxième dispositif d'impression (103), et
- la réalisation d'une deuxième opération de poinçonnage distincte de la première opération de poinçonnage et ainsi la formation d'un poinçonnage de format dans le matériau de base (108) à l'aide d'un deuxième dispositif de poinçonnage (104) et ainsi la formation de l'étiquette fonctionnelle (1).

2. Le procédé selon la revendication 1, dans lequel la réalisation de la première opération de poinçonnage et la formation du poinçonnage fonctionnel comprennent :
la création d'au moins un poinçonnage, une découpe, une fente et/ou une perforation dans le matériau de base (108) et la formation d'une zone d'étiquette (12) qui peut être enlevée par rapport à une zone d'étiquette adjacente (11) de sorte qu'un élément d'arceau peut être déplié à partir de l'étiquette fonctionnelle (1).

3. Le procédé selon la revendication 1 ou 2, dans lequel la réalisation de la première opération de poinçonnage et la formation du poinçonnage fonctionnel comprennent :
la création d'au moins un poinçonnage, une découpe, une fente et/ou une perforation dans le matériau de base (108) et la formation d'une zone d'affaiblissement (16, 26) dans une zone d'étiquette qui est prédéterminée par rapport à une utilisation opérationnelle prévue de l'étiquette fonctionnelle (1) et aux forces de traction agissant à cette occasion.

4. Le procédé selon l'une quelconque des revendications précédentes, dans lequel le matériau de base (108) est fourni sous la forme d'une étiquette multicouche comprenant une pluralité de couches d'étiquette (10, 20), et la première opération de poinçonnage est effectuée de telle manière que le poinçonnage fonctionnel (13, 16, 23, 26) est effectué dans ou sur une ou plusieurs couches d'étiquette, mais pas toutes.

5. Le procédé selon l'une quelconque des revendications précédentes, comprenant :
- la fourniture d'une première couche d'étiquette (10) et d'une deuxième couche d'étiquette (20), et
- la réalisation de la première opération de poinçonnage et la formation d'un poinçonnage fonctionnel dans les première et deuxième couches d'étiquette (10, 20) de telle sorte que les première et deuxième couches d'étiquette (10, 20) comprennent chacune au moins un poinçonnage, une découpe, une fente et/ou une perforation (13, 16, 23, 26) pénétrant la couche d'étiquette respective (10, 20) et étant formées de manière à être décalées l'une par rapport à l'autre par rapport à un plan d'extension principal de l'étiquette fonctionnelle (1) et transversalement à une direction d'empilement (R) de l'étiquette fonctionnelle (1).

6. Le procédé selon l'une quelconque des revendications précédentes, dans lequel le matériau de base (108) est fourni sous la forme d'une étiquette multicouche comprenant une pluralité de couches d'étiquette (10, 20), et la première opération de poinçonnage et la formation du poinçonnage fonctionnel (13, 16, 23, 26) sont effectuées dans au moins l'une des couches d'étiquette (10, 20), et les couches d'étiquette (10, 20) sont ensuite couplées les unes aux autres.

7. Le procédé selon l'une quelconque des revendications précédentes, comprenant :
la formation d'une couche adhésive (15) et la création d'un élément d'affaiblissement de l'adhésif (22) dans la couche adhésive (15), de sorte que la couche adhésive (15), après que les couches d'étiquette (10, 20) ont été couplées les unes aux autres, est disposée entre deux couches d'étiquette (10, 20) et l'élément d'affaiblissement de l'adhésif (22) est en outre disposé dans une zone du poinçonnage fonctionnel (13, 16, 23, 26).

8. Le procédé selon l'une quelconque des revendications précédentes, dans lequel la deuxième opération d'impression et la formation de l'impression numérique (14) sont effectuées après la première opération de poinçonnage et la formation du poinçonnage fonctionnel (13, 16, 23, 26).

9. Le procédé selon l'une quelconque des revendications précédentes, dans lequel la première opération d'impression et la formation de l'impression comprennent le marquage avec un vernis silicone et/ou le marquage avec un neutralisant d'adhésif.

10. Le procédé selon l'une quelconque des revendications précédentes, dans lequel la première opération d'impression et la formation de l'impression comprennent l'application d'une autre impression numérique.

11. Le procédé selon l'une quelconque des revendications précédentes, dans lequel la deuxième opération d'impression et la formation de l'impression numérique (14) comprennent une impression à jet d'encre.

12. Le procédé selon l'une quelconque des revendications précédentes, comprenant :
la réalisation d'une autre opération d'impression et l'application d'un vernis et/ou d'une encre.

13. Le procédé selon l'une quelconque des revendications précédentes, dans lequel le matériau de base (108) est fourni sous la forme d'une bande de matériau de base et les étapes respectives du procédé sont réalisées plusieurs fois afin de former une pluralité d'étiquettes fonctionnelles.

14. Procédé d'utilisation du procédé de production selon la revendication 1 pour fabriquer une étiquette fonctionnelle, comprenant :
au moins une couche d'étiquette (10, 20) comprenant un poinçonnage de format et un poinçonnage fonctionnel séparé (13, 16, 23, 26) ainsi qu'une première impression et une deuxième impression séparée, sachant qu'au moins la deuxième impression est formée comme une impression numérique (14), l'étiquette fonctionnelle (1) comprenant au moins une découpe, une fente et/ou une perforation réalisée dans ladite au moins une couche d'étiquette (10, 20) de sorte qu'une zone d'étiquette (12) soit formée qui peut être enlevée par rapport à une zone d'étiquette adjacente (11), permettant ainsi à un élément d'arceau d'être déplié à partir de l'étiquette fonctionnelle (1), et de sorte qu'une zone d'affaiblissement (16, 26) soit formée dans une zone d'étiquette qui est prédéterminée par rapport à une utilisation opérationnelle prévue de l'étiquette fonctionnelle (1) et aux forces de traction agissant à cette occasion.
